# EUROPÄISCHE PATENTSCHRIFT

(11) **EP 2 537 769 B1**
(45) Veröffentlichungstag und Bekanntmachung des Hinweises auf die Patenterteilung: **24.08.2016**
(21) Anmeldenummer: 12172536.0
(22) Anmeldetag: 19.06.2012
(51) Int. Cl.: B65D 19/18

(54) **Zusammenlegbarer Behälter**
Collapsible container
Récipient repliable

(30) Priorität: 21.06.2011 DE 202011108161 U
(43) Veröffentlichungstag der Anmeldung: 26.12.2012
(73) Patentinhaber: KTP Kunststoff Palettentechnik GmbH, 66359 Bous (DE)
(72) Erfinder: Wintrich, Andreas, 66687 Nunkirchen (DE)
(74) Vertreter: Bernhardt, Reinhold

(56) Entgegenhaltungen:
- DE-A1- 10 047 616
- DE-A1-102005 008 695
- DE-A1-102009 024 081

## Beschreibung

Die Erfindung betrifft einen Behälter, insbesondere Palettenbehälter, mit einem Boden, einem auffalt- und zusammenlegbaren Behälterteil für die Bildung von Seitenwänden und einem Deckel, wobei zum Zusammenlegen des Behälters der zusammengelegte Behälterteil in einer flachen Leerguteinheit zwischen dem Boden und dem Deckel einschließbar ist und an dem Deckel ein Halteelement zur Aufhängung des Deckels an einer der Seitenwände unter Anordnung auf der Außenseite des Behälters angeordnet ist, das in einer Halteposition von dem Deckel vorsteht.

Ein solcher Behälter ist aus der DE 10 2005 008 695 A1 bekannt. Auf der Innenseite des Deckels sind vorstehende Hakenelemente angebracht, mit denen sich der Deckel an einem oberen Rand einer der Seitenwände aufhängen lässt.

Aus der DE 10 2009 024 081 A1 geht ein weiterer solcher Behälter hervor, an dessen Deckel ein Gleitlager vorgesehen ist, mit dem sich der Deckel entlang eines oberen Randes einer der Seitenwände verschieben lässt. Auf der Innenseite des Deckels sind von dem Deckel vorstehende Halteelemente vorgesehen, die auf dem Rand der Seitenwand abgestützt werden können.

Der Erfindung liegt die Aufgabe zugrunde, einen Behälter der eingangs genannten Art zu schaffen, der im zusammengelegten Zustand flacher ist.

Erfindungsgemäß wird diese Aufgabe dadurch gelöst, dass das Halteelement zur flacheren Anordnung des Deckels und des Halteelements im zusammengelegten Behälter an dem Deckel beweglich gelagert ist.

Durch eine bewegliche Lagerung des Halteelements wird es möglich, das Halteelement in einer Halteposition, in der es von dem Deckel vorsteht und sich auf einem oberen Rand einer der Seitenwände abstützt oder den Rand übergreifen kann, und in einer Transportposition, in der es an dem Deckel anliegt, anzuordnen.

Da das Halteelement in der Transportposition nicht mehr vom Deckel vorsteht, nimmt es weniger Raum ein, sodass der Deckel im zusammengelegten Zustand an die Seitenwand angelegt werden kann. Vorteilhaft muss bei dem Behälter dank der Erfindung weniger, ggf. sogar kein, zusätzlicher Raum vorgesehen werden, in den das Halteelement vorstehen kann. Der Deckel kann deshalb insgesamt flacher gestaltet werden als diejenigen der bekannten Behälter.

Während es vorstellbar wäre, das Halteelement zwischen der Halteposition und der Transportposition verschiebbar zu lagern, ist es in einer bevorzugten Ausgestaltung der Erfindung drehbar gelagert. Es ist zweckmäßigerweise an einem seiner Enden um eine Achse, die vorzugsweise zu dem genannten Rand parallel ausgerichtet ist, drehbar.
In einer weiteren Ausgestaltung der Erfindung ist das Halteelement zwischen der Halte- und der Transportposition frei drehbar, d.h. es kann sich um die Achse herum drehen, ohne dass die Drehbewegung von Reibungskräften oder dergleichen behindert oder gebremst wird. Vorteilhaft richten sich die Halteelemente dann, je nachdem in welcher Stellung der Deckel gehalten wird, durch die auf sie wirkende Gewichtskraft selbständig aus. Wird der Deckel horizontal oder schräg zur Horizontalen gehalten, stehen die Halteelemente von dem Deckel vor und können auf den genannten Rand aufgesetzt werden. Wird der Deckel dagegen senkrecht gehalten, liegen die Halteelemente an ihm an.

In einer Ausführungsform der Erfindung ist an dem Deckel ein Anschlag gebildet, gegen den sich das Halteelement in der Halteposition abstützt. Der Anschlag ist zweckmäßigerweise derart vorgesehen, dass er eine Drehung des Halteelements blockiert, wenn es im Wesentlichen senkrecht von dem Deckel vorsteht.

Während es vorstellbar wäre, an dem Deckel einen gesonderten Anschlagbolzen oder dergleichen vorzusehen, ist der Anschlag in einer bevorzugten Ausführungsform der Erfindung durch eine, ggf. ohnehin schon an dem Deckel vorgesehene, Verstärkungsrippe gebildet.

Zweckmäßigerweise weist das Halteelement die Form eines Hakens auf. Eine hakenartige Abwinklung des Halteelements ermöglicht, insbesondere wenn das Halteelement in der Halteposition zum Übergreifen des oberen Randes an der Seitenwand vorgesehen ist, einen sicheren Halt des Deckels an der Seitenwand. Ein Abrutschen des Deckels von der Seitenwand wird dadurch verhindert.

Zweckmäßigerweise ist das Halteelement auf einer Innenseite des Deckels und im Abstand von einem Rand des Deckels angeordnet. Das Halteelement ist dann, wenn der Behälter zusammengelegt ist, durch den Deckel nach außen geschützt.

Ein weiterer Vorteil der Erfindung zeigt sich, wenn der Deckel mit einem Gleitlager versehen ist, das an einer der Seitenwände drehbar gelagert ist und mittels dessen sich der Deckel entlang des Randes der Seitenwand verschieben lässt. Während sich bei dem eingangs genannten, aus der DE 10 2009 024 081 A1 bekannten und mit dem Gleitlager versehenen Behälter lediglich relativ kleine und nur geringfügig von dem Deckel vorstehende Halteelemente vorsehen lassen und der Behälter stets etwas verbogen werden muss, um die Halteelemente über den Rand bewegen zu können, kann der die Gleitlager aufweisende Behälter dank der Erfindung nunmehr mit größeren, den Rand übergreifenden und damit eine sichere Halterung ermöglichenden Halteelementen versehen werden. Vorteilhaft ist das Halteelement bei einer Verschiebung des Deckels entlang des Randes, wenn es in der Transportposition angeordnet ist, nicht mehr im Weg. Ein Verbiegen des Behälters ist nicht mehr notwendig.

Die Erfindung wird nachfolgend anhand eines Ausführungsbeispiels näher erläutert. Es zeigen:
- Fig. 1: einen erfindungsgemäßen Behälter in isometrischer Darstellung,
- Fig. 2: einen Teil des erfindungsgemäßen Behälters nach Fig. 1 im Schnitt,
- Fig. 3: den erfindungsgemäßen Behälter nach Fig. 1 in einer anderen Stellung in Seitenansicht,
- Fig. 4: einen Teil des Behälters nach Fig. 1 in der Stellung nach Fig. 3 im Schnitt, und
- Fig. 5: den Behälter nach Fig. 1 in verschiedenen Stellungen.

Ein in Fig. 1 gezeigter erfindungsgemäßer Behälter weist einen Boden 1, einen Behälterteil 2 und einen Deckel 3 auf.

Der ringförmige, in eine in Fig. 5c gezeigte und in dem Boden 1 vorgesehenen umlaufenden Nut 14 einsetzbare Behälterteil 2 bildet vier Seitenwände 5 bis 8, die aus einem etwa nach Art von Wellpappe aufgebauten Kunststoffmaterial bestehen.

Insgesamt weist der Behälter sechs Faltlinien 15 bis 20, die durch die Seitenwände 6 bis 8 verbindende Schweißnähte gebildet sind, auf, wobei die Faltlinien 17 und 20 in der Mitte der einander gegenüberliegenden Seitenwände 5 und 7 verlaufen und die Faltlinien 15,16,18 und 19 an den vier Ecken des Behälters angeordnet sind. Durch Einknicken der Seitenwände 17 und 20 (vgl. Fig. 5b), lässt sich der Behälterteil 2 zu einem flächigen Gebilde zusammenlegen (vgl. Fig. 5c), das in einer flachen Leerguteinheit zwischen dem Boden 1 und dem Deckel 3 einschließbar ist, wie es in Fig. 3 gezeigt ist.

Der Boden 1 besteht aus einem Kunststoffformteil und hat an seinen vier Ecken Füße, die als Vertiefungen des Bodens geformt sind und zwischen denen Platz für Eingriffe einer Hubgabel eines Gabelstaplers ist.

Wie insbesondere Fig. 1 zu entnehmen ist, ist der Deckel 3 leicht haubenförmig und weist eine vorstehende Randabwicklung auf, die auf den Rand des Bodens 1 passt.

Auf der Innenseite des Deckels 3 sind zwei Gleitlager 13 vorgesehen, die zwei parallel zu den Rändern des Deckels angeordnete und an den Randabwicklungen des Deckels befestigte Stangen 21 und an einem oberen Rand der Seitenwand 8 drehbar gelagerte Lagerbuchsen 22 umfassen, in denen die Stangen 21 geführt sind.

Wie den Figuren 1,2 und 4 zu entnehmen ist, sind auf einer Innenseite des Deckels 3 zwei Halteelemente 9 angeordnet, die in einer Halteposition von der Innenseite des Deckels 3 vorstehen. Die Halteelemente 9 weisen, wie insbesondere Fig. 2 zeigt, eine hakenartige Form auf, die den oberen Rand der Seitenwand 8 übergreifen kann. Die Hakenelemente 9 sind um eine Achse drehbar gelagert, die durch einen zwischen Verstärkungsrippen des Deckels 3 befestigten Stift 11 gebildet ist.

Eine horizontale Verstärkungsrippe 10 bildet einen Anschlag für das Halteelement 9, der verhindert, dass sich das Halteelement 9 über die Halteposition, in der es senkrecht von dem Deckel 3 vorsteht, hinaus um den Stift 11 dreht.
Wie es in Fig. 4 dargestellt ist, lässt sich das Halteelement 9 an die Innenseite des Deckels 3 anlegen, so dass es sich in einer Transportposition befindet, in der es nicht von dem Deckel 3 vorsteht.

Um den Behälter aus der in Fig. 5a gezeigten geschlossenen Position in die in Fig. 1 gezeigte Stellung zu bringen, wird der Deckel 3 leicht angehoben. Die Hakenelemente 9 hängen durch die auf sie wirkende Gewichtskraft nach unten. Der Deckel 3 wird dann mittels des Gleitlagers 13 in Richtung der Seitenwand 8 geschoben, bis die Halteelemente 9 auf dem oberen Rand der Seitenwand 8 aufliegen. Der Deckel 3 ist dann in einer stabilen Position und der Behälter kann be- oder entladen werden.

Soll der Behälter zu seinem Transport als Leerguteinheit zusammengefaltet werden, wird der Deckel 3 aus der in der Fig. 1 gezeigten Stellung leicht senkrecht nach oben gezogen, bis die Halteelemente 9 durch die Gewichtskraft in die in Fig. 2b gezeigte Position bewegt werden. Anschließend wird der Deckel 3 in die in Fig. 5b gezeigte Position gebracht, in der er seitlich an der Seitenwand 8 anliegt, und die Seitenwände 5 bis 8 derart zusammengefaltet, dass sie seitlich an dem Deckel 3 anliegen. Der Deckel 3 kann dann gemeinsam mit den Seitenwänden 5 bis 8 auf dem Boden 1 aufgelegt werden, wie es in Fig. 3 gezeigt ist.

Das Hakenelement 9 befindet sich dann in der in Fig. 4 gezeigten Transportstellung, in der es flach auf der Seitenwand 8 aufliegt.

## Patentansprüche

1. Behälter, insbesondere Palettenbehälter, mit einem Boden (1), einem auffalt- und zusammenlegbaren Behälterteil (2) für die Bildung von Seitenwänden (5-8) und einem Deckel (3), wobei zum Zusammenlegen des Behälters der zusammengelegte Behälterteil (2) in einer flachen Leerguteinheit zwischen dem Boden (1) und dem Deckel (3) einschließbar ist und an dem Deckel (3) ein Halteelement (9) zur Aufhängung des Deckels (3) an einer der Seitenwände (8) unter Anordnung auf der Außenseite des Behälters angeordnet ist, das in einer Halteposition von dem Deckel (3) vorsteht,
**dadurch gekennzeichnet,**
**dass** das Halteelement (9) zur flacheren Anordnung des Deckels (3) und des Halteelements (9) im zusammengelegten Behälter an dem Deckel (3) beweglich gelagert ist.

2. Behälter nach Anspruch 1,
**dadurch gekennzeichnet,**
**dass** das Halteelement (9) derart gelagert ist, dass es sich in der Halteposition und in einer Transportposition, in der es an dem Deckel (3) anliegt, anordnen lässt.

3. Behälter nach Anspruch 1 oder 2,
**dadurch gekennzeichnet,**
**dass** das Halteelement (9) drehbar gelagert ist.

4. Behälter nach Anspruch 2 oder 3,
**dadurch gekennzeichnet,**
**dass** das Halteelement (9) zwischen der Halteposition und der Transportposition frei drehbar ist.

5. Behälter nach Anspruch 3 oder 4,
**dadurch gekennzeichnet,**
**dass** an dem Deckel (3) ein Anschlag (10) gebildet ist, gegen den sich das Halteelement (9) in der Halteposition abstützt.

6. Behälter nach Anspruch 5,
**dadurch gekennzeichnet,**
**dass** der Anschlag durch eine Verstärkungsrippe (10) des Deckels (3) gebildet ist.

7. Behälter nach einem der Ansprüche 1 bis 6,
**dadurch gekennzeichnet,**
**dass** das Halteelement (9) die Form eines Hakens aufweist.

8. Behälter nach einem der Ansprüche 1 bis 7,
**dadurch gekennzeichnet,**
**dass** das Halteelement (9) in der Halteposition zum Übergreifen eines oberen Randes einer der Seitenwände (5 - 8) vorgesehen ist.

9. Behälter nach einem der Ansprüche 1 bis 8,
**dadurch gekennzeichnet,**
**dass** das Halteelement (9) auf einer Innenseite des Deckels (3) angeordnet ist.

10. Behälter nach einem der Ansprüche 1 bis 9,
**dadurch gekennzeichnet,**
**dass** das Halteelement (9) in Abstand von einem Rand des Deckels (3) angeordnet ist.

11. Behälter nach einem der Ansprüche 1 bis 10,
**dadurch gekennzeichnet,**
**dass** der Deckel (3) mit einem Gleitlager (13) versehen ist, das an einer der Seitenwände (5 - 8) drehbar gelagert ist und mittels dessen sich der Deckel (3) entlang der Seitenwand (8) verschieben lässt.

## Claims

1. Container, in particular pallet container, having a base (1), having a container part (2) which can be opened out and collapsed, and is intended for forming side walls (5-8), and having a lid (3), wherein, for the purpose of collapsing the container, the collapsed container part (2) can be enclosed in the form of a flat empty-container unit between the base (1) and the lid (3), and the lid (3) has arranged on it a retaining element (9) in order for the lid (3) to be fitted on one of the side walls (8), while being arranged on the outer side of the container, said retaining element, in a retaining position, projecting from the lid (3),
**characterized**
**in that** the retaining element (9) is mounted in a movable manner on the lid (3) so that the lid (3) and the retaining element (9) can be arranged in a flatter state in the collapsed container.

2. Container according to Claim 1,
**characterized**
**in that** the retaining element (9) is mounted such that it can be arranged in the retaining position and in a transporting position, in which it butts against the lid (3).

3. Container according to Claim 1 or 2,
**characterized**
**in that** the retaining element (9) is mounted in a rotatable manner.

4. Container according to Claim 2 or 3,
**characterized**
**in that** the retaining element (9) is freely rotatable between the retaining position and the transporting position.

5. Container according to Claim 3 or 4,
**characterized**
**in that** the lid (3) has formed on it a stop (10), against which the retaining element (9) is supported in the retaining position.

6. Container according to Claim 5,
**characterized**
**in that** the stop is formed by a reinforcing rib (10) of the lid (3).

7. Container according to one of Claims 1 to 6,
**characterized**
**in that** the retaining element (9) is in the form of a hook.

8. Container according to one of Claims 1 to 7,
**characterized**
**in that** the retaining element (9), in the retaining position, is provided to engage over an upper periphery of one of the side walls (5-8).

9. Container according to one of Claims 1 to 8,
**characterized**
**in that** the retaining element (9) is arranged on an inner side of the lid (3).

10. Container according to one of Claims 1 to 9,
**characterized**
**in that** the retaining element (9) is arranged at a distance from a periphery of the lid (3).

11. Container according to one of Claims 1 to 10,
**characterized**
**in that** the lid (3) is provided with a slide bearing (13), which is mounted in a rotatable manner on one of the side walls (5-8) and by means of which the lid (3) can be displaced along the side wall (8).

## Revendications

1. Récipient, en particulier récipient-palette, comportant un fond (1), une partie de récipient (2) dépliable et repliable pour former des parois latérales (5 - 8) et un couvercle (3), dans lequel, en vue de replier le récipient, la partie de récipient (2) repliée est susceptible d'être enfermée entre le fond (1) et le couvercle (3) dans une unité d'emballage vide réutilisable, et un élément de maintien (9) pour suspendre le couvercle (3) sur l'une des parois latérales (8) est agencé sur le couvercle (3) en étant disposé sur le côté extérieur du récipient et fait saillie du couvercle (3) dans une position de maintien,
**caractérisé en ce que**
l'élément de maintien (9) est monté mobile sur le couvercle (3) en vue d'un agencement plus plat du couvercle (3) et de l'élément de maintien (9) dans le récipient replié.

2. Récipient selon la revendication 1,
**caractérisé en ce que**
l'élément de maintien (9) est monté de manière à pouvoir être agencé dans la position de maintien et dans une position de transport dans laquelle il s'appuie contre le couvercle (3).

3. Récipient selon la revendication 1 ou 2,
**caractérisé en ce que**
l'élément de maintien (9) est monté avec faculté de rotation.

4. Récipient selon la revendication 2 ou 3,
**caractérisé en ce que**
l'élément de maintien (9) est capable de tourner librement entre la position de maintien et la position de transport.

5. Récipient selon la revendication 3 ou 4,
**caractérisé en ce que**
une butée (10) est formée sur le couvercle (3), contre laquelle vient s'appuyer l'élément de maintien (9) dans la position de maintien.

6. Récipient selon la revendication 5,
**caractérisé en ce que**
la butée est formée par une nervure de renforcement (10) du couvercle (3).

7. Récipient selon l'une des revendications 1 à 6,
**caractérisé en ce que**
l'élément de maintien (9) présente la forme d'un crochet.

8. Récipient selon l'une des revendications 1 à 7,
**caractérisé en ce que** dans la position de maintien l'élément de maintien (9) est prévu pour coiffer un bord supérieur de l'une des parois latérales (5 - 8).

9. Récipient selon l'une des revendications 1 à 8,
**caractérisé en ce que**
l'élément de maintien (9) est agencé sur un côté intérieur du couvercle (3).

10. Récipient selon l'une des revendications 1 à 9,
**caractérisé en ce que**
l'élément de maintien (9) est agencé à une distance d'un bord du couvercle (3).

11. Récipient selon l'une des revendications 1 à 10,
**caractérisé en ce que**
le couvercle (3) est pourvu d'un palier coulissant (13) qui est monté de façon rotative sur l'une des parois latérales (5 - 8) et au moyen duquel le couvercle (3) se laisse déplacer le long de la paroi latérale (8).
